# EUROPÄISCHE PATENTANMELDUNG

(11) **EP 4 707 515 A2**
(43) Veröffentlichungstag der Anmeldung: **11.03.2026**
(21) Anmeldenummer: 26150999.6
(22) Anmeldetag: 27.02.2019
(51) Int. Cl.: E05D 15/50

(54) **SCHARNIERVERSCHLUSS**

(62) Teilanmeldung aus: 19159698.0
(71) Anmelder: Industrilås i Nässjö AB, 571 41 Nässjö (SE)
(72) Erfinder: Kaganov, Maxim, 42117 Wuppertal (DE); Schäfer, Dirk, 42579 Heiligenhaus (DE)
(74) Vertreter: AWA Sweden AB

(57) **Zusammenfassung**

Die Erfindung betrifft einen Scharnierverschluss bestehend aus einem ersten Scharnierteil (1) zur Befestigung an der Außenseite einer Tür und einem zweiten Scharnierteil (2) zur Befestigung an der Außenseite eines Türrahmens, wo- bei das erste Scharnierteil (1) eine Betätigungseinrichtung aufweist, mittels derer das erste (1) und das zweite Scharnierteil (2) miteinander ent- und verriegelbar sind. Die Betätigungseinrichtung wirkt mit einer Welle (16) zusammen, die geeignet ist, die Tür zu durchsetzen. An dem der Betätigungseinrichtung abgewandten Ende der Welle (16) ist ein Innengriff (23) angeordnet, mittels dessen das erste (1) und das zweite Scharnierteil (2) miteinander ent- und verriegelbar sind. Die Welle (16) ist von mindestens einem Rohrteil (18, 18') umgeben.

## Beschreibung

Die Erfindung betrifft einen Scharnierverschluss bestehend aus einem ersten Scharnierteil zur Befestigung an der Außenseite einer Tür und einem zweiten Scharnierteil zur Befestigung an der Außenseite eines Türrahmens, wobei das erste Scharnierteil eine Betätigungseinrichtung aufweist, mittels derer das erste und das zweite Scharnierteil miteinander ent- und verriegelbar sind, wobei die Betätigungseinrichtung mit einem Schaft zusammenwirkt.

Bei Scharnierverschlüssen handelt es sich um Bauteile, mit denen Türen oder dergleichen einerseits verriegelt werden können, andererseits um den Verschluss verschwenkt werden können. Bei der Verwendung solcher Scharnierverschlüsse besteht beispielsweise die Möglichkeit, an einer Tür vier Verschlüsse vorzusehen, so dass jeweils zwei Verschlüsse einander gegenüberliegend an der Tür angeordnet sind. Es besteht dadurch die Möglichkeit, die Tür an beiden Längsseiten um die durch die Scharniere vorgegebene Achse zu verschwenken. Ein solches Scharnier ist beispielsweise aus der WO 2014/079512 A1 bekannt.

Scharnierverschlüsse werden häufig an Türen verwendet, die zwischen zwei Türblechen einen Hohlraum bilden. Der Hohlraum kann beispielsweise mit Isolier- oder Dämmmaterial gefüllt sein. Man spricht in solchen Fällen von Türen in Sandwichbauweise. Solche Türen finden üblicherweise im Klima- und Lüftungsanlagenbau oder bei Kühlanlagen Anwendung. Bei solchen Anlagen ist es ab einer bestimmten Größe des mit der jeweiligen Tür verschlossenen Raumes vorgeschrieben, dass die Tür auch von innen geöffnet werden kann. Dies soll verhindern, dass eine in dem Raum befindliche Person bei einem unbeabsichtigten Verschließen der Tür in dem jeweiligen Raum eingeschlossen ist. Hierzu schlägt die DE 10 2017 129 427 83 eine Notentriegelungsvorrichtung vor, die auf der Innenseite der Tür angeordnet ist. Durch Drücken auf die Notentriegelungsvorrichtung kann der Scharnierverschluss entriegelt werden, wodurch die Tür geöffnet werden kann. Die in dem Raum eingeschlossene Person kann daraufhin diesen durch die Türöffnung verlassen.

Bei Türverschlüssen, die Anwendung bei Türen in Sandwichbauweise finden, besteht häufig das Problem, dass beim Befestigen der den Verschluss bilden- den Beschlagteile an der Tür ein erheblicher Druck auf die Beschlagteile aus- geübt werden muss, um eine zuverlässige Befestigung an der jeweiligen Tür zu gewährleisten. Aufgrund der dünnwandigen Ausführung der Türen in Sandwichbauweise und des zwischen den Außenflächen der Tür vorgesehenen Isolier- oder Dämmmaterials besteht das Problem, dass die Türen bei der Befestigung der Beschlagteile deformiert werden. Dies hat negativen Einfluss auf den optischen Eindruck und vermittelt den Eindruck einer verminderten Qualität. Darüber hinaus kann durch die Deformation im Bereich der Beschlagteile eine Spaltbildung auftreten, wodurch die üblicherweise vorgesehene Abdichtung aufgehoben ist. In Folge dessen kann Feuchtigkeit in die Innenkammer der Türen in Sandwichbauweise eintreten. Zudem kann durch die Deformation das Isolier- oder Dämmmaterial Schaden nehmen, wodurch auch eine Beeinträchtigung in Bezug auf die Qualität der Isolierung bzw. Dämmung hervorgerufen werden.

Ausgehend von diesem Stand der Technik liegt der vorliegenden Erfindung die Aufgabe zu Grunde, einen Scharnierverschluss zu schaffen, der einerseits eine Betätigung von beiden Seiten des Verschlusses ermöglicht, andererseits eine Montage an einer Tür in Sandwichbauweise ermöglicht, ohne eine Deformation der Türflächen hervorzurufen. Gemäß der Erfindung wird diese Aufgabe durch die Merkmale des Patentanspruchs 1 gelöst.

Mit der Erfindung ist ein Scharnierverschluss geschaffen, der von beiden Seiten der Tür betätigbar ist und gleichzeitig eine Deformation der Türflächen bei der Montage verhindert. Es ist dadurch einerseits der Vorschrift Genüge getan, wo- nach die Türen von Geräteräumen im Klima- und Lüftungsanlagenbau oder bei Kühlanlagen auch von innen geöffnet werden können müssen, andererseits ist eine Beschädigung des Isolier- oder Dämmmaterials verhindert, wodurch eine Beeinträchtigung in Bezug auf die Qualität der Isolierung bzw. Dämmung vermieden ist. Auch ist eine Deformation im Bereich der Beschlagteile und eine damit einhergehende Spaltbildung vermieden, so dass die vorgesehene Abdichtung zuverlässig wirkt. Das Eindringen von Feuchtigkeit in die Innenkammer der Türen in Sandwichbauweise ist damit verhindert.

In Ausgestaltung der Erfindung sind die Rohrteile mit Schlitzen versehen. Die Schlitze ermöglichen eine Spreizung der Rohrteile, wodurch sich die Türbleche beim Verschrauben der Scharnierverschlüsse innerhalb der Tür zuverlässig an den Stirnseiten der Rohrteile abstützen können und somit einer Deformation der Türbleche wirksam entgegenwirken.

Bevorzugt ist der Innengriff an einem Adapter angeordnet. Durch den Adapter ist die Möglichkeit geschaffen, eine flexible Befestigungsmöglichkeit für verschiedene Bauteile zu ermöglichen.

So kann vorteilhaft an dem Adapter ein Sicherheitsriegel befestigt sein. Der Sicherheitsriegel bewirkt, dass beim Öffnen der Tür von außen diese nicht ruckartig vollständig nach außen auf schwenkt, beispielsweise wenn in dem verschlossenen Raum ein Überdruck im Verhältnis zur Umgebung außerhalb des Raumes herrscht. Das Verletzungsrisiko durch eine aufspringende Tür ist dadurch reduziert.

In Weiterbildung der Erfindung weist der Innengriff eine Bohrung auf, an der eine Stangenverbindung anschlagbar ist. Mit Hilfe der Stangenverbindung besteht die Möglichkeit, benachbart zueinander angeordnete Scharnierverschlüsse durch Betätigen nur eines Griffs synchron zu entriegeln oder zu verriegeln. Dadurch ist der Bedienkomfort wesentlich erhöht.

Äußerst bevorzugt ist eine Montageplatte vorgesehen, auf der eine Zunge angeordnet ist, die eine Kulisse hat, welche in montiertem Zustand mit einer Kulissenführung zusammenwirkt. Die Kombination der Kulissenführung mit der Kulisse bildet einen Exzenterantrieb und ermöglicht eine Linearbewegung der Kulisse entlang der Längsmittellinie des ersten Scharnierteils.

Andere Weiterbildungen und Ausgestaltungen der Erfindung sind in den übrigen Unteransprüchen angegeben. Ausführungsbeispiele der Erfindung sind in den Zeichnungen dargestellt und werden nachfolgend im Einzelnen beschrieben. Es zeigen:
Figur 1: die explosionsartige Darstellung eines erfindungsgemäßen Scharnierverschlusses;
Figur 2: die Ansicht einer Tür mit vier Scharnierverschlüssen;
Figur 3: die Draufsicht auf die in Figur 2 dargestellte Tür;
Figur 4: die perspektivische Darstellung der in Figur 2 dargestellten Tür in teilweise geöffneter Position;
Figur 5: die Draufsicht auf die in Figur 2 dargestellte Tür in teilweise geöffneter Position.

Der erfindungsgemäße Scharnierverschluss besteht aus einem ersten Scharnierteil 1 und einem zweiten Scharnierteil 2. Das erste Scharnierteil 1 ist zur Befestigung an der Außenseite einer Tür A vorgesehen, wohingegen das zweite Scharnierteil 2 zur Befestigung an der Außenseite eines die Tür A umgebenden Türrahmens B vorgesehen ist. Der erfindungsgemäße Scharnierverschluss ist insbesondere zur Verwendung an Hohlraumtüren vorgesehen, die von einem äußeren Türblech Aa und einem inneren Türblech Ai gebildet sind. Der zwischen dem äußeren und dem inneren Türblech gebildete Hohlraum ist üblicherweise mit Dämm- oder Isoliermaterial ausgefüllt.

Das erste Scharnierteil 1 weist ein Gehäuse 3 auf, welches eine im Wesentlichen U-förmige Gestalt hat. Das Gehäuse 3 ist mit Bohrungen versehen, die zum Durchtritt von Schrauben zur Befestigung an der Tür A dienen. Auf der der Tür zugewandten Seite ist das erste Scharnierteil 1 von einer Montageplatte 4 abgedeckt, die ebenfalls vier Bohrungen aufweist, durch die die Schrauben zur Befestigung an der Tür hindurch treten können. In ihrem Zentrum ist die Montageplatte 4 mit einer Bohrung 5 versehen. Die Bohrung 5 ist in montiertem Zu- stand von einer Kulissenführung 6 umgeben, der schwenkbar auf der Montage- platte 4 angeordnet ist.

Zudem ist auf der Montageplatte 4 eine Zunge 7 angeordnet, die eine Kulisse 8 hat, welche in montiertem Zustand mit der Kulissenführung 6 zusammenwirkt. Die Kombination der Kulissenführung 6 mit der Kulisse 8 bildet einen Exzenter- antrieb und ermöglicht eine Linearbewegung der Kulisse 8 entlang der Längsmittellinie des ersten Scharnierteils 1. Zwischen den Schenkeln des U-förmigen Gehäuses 3 ist eine Abdeckung 9 vorgesehen, welche an ihrem einen Ende mit einem viertelkreisförmigen Abschnitt 1O versehen ist, der an seinen beiden Stirnseiten mit einem Schlitz 11 versehen ist. In ihrem Zentrum weist die Abdeckung 9 eine kreisförmige Durchtrittsöffnung 12 auf, die von einem Rand umgeben ist. An der dem Abschnitt 1O abgewandten Stirnseite ist die Abdeckung 9 mit einem Überstand 12' versehen, der sich bereichsweise in die Längsseiten der Abdeckung 9 erstreckt.

Der Scharnierverschluss weist einen Griff 13 auf, der mit Hilfe einer Befestigungsschraube 14 an dem Scharnierverschluss befestigt ist. Die Befestigungsschraube 14 ist mit einem Einsteckelement 15 überdeckt. Der Griff 13 ist in montiertem Zustand im Bereich der Durchtrittsöffnung 12 angeordnet und wirkt mit einer Welle 16, 16' zusammen. Die Welle 16 ist lang ausgeführt und daher geeignet, die Tür zu durchsetzen. Durch Verwendung von Wellen unterschiedlicher Längen besteht die Möglichkeit, den erfindungsgemäßen Scharnierverschluss an Türen unterschiedlicher Dicke zu verbauen, wie dies die in Figur 1 dargestellte kurze Welle 16' verdeutlicht. Die kurze Welle 16' kommt zudem zum Einsatz, wenn ein Durchsetzen der Tür nicht erforderlich ist. In diesem Fall kann die kurze Welle 16' im Bereich der Montageplatte 4 enden. Die Welle 16, 16' weist an ihrem dem Griff 13 zugewandten Ende eine Kontur 17 auf, die einerseits mit einer Kontur in der Kulissenführung 6 sowie einer Kontur im Griff 13 korrespondiert. Dadurch ist gewährleistet, dass eine Drehbewegung des Griffes 13 sowohl auf die Kulissenführung 6 als auch auf die Welle 16, 16' übertragbar ist.

Die Welle 16 ist im Ausführungsbeispiel von zwei Rohrteilen 18 und 18' umgeben, die die Funktion eines Distanzhalters haben. In Abwandlung des Ausführungsbeispiels kann auch nur ein Rohrteilvorgesehen sein. Die Rohrteile 18, 18' sind an ihren einander abgewandten Enden mit Schlitzen versehen. Die Rohrteile 18, 18' stützen sich in montiertem Zustand einerseits auf der dem Griff 13 abgewandten Seite der Montageplatte 4 ab, die mit einer - nicht dargestellten - konischen Gestaltung versehen ist, andererseits an einer Rosette 19, die auf der Außenseite des auf der Türinnenseite vorgesehenen Türbleches Ai befestigt ist. Die Rosette 19 ist in ihrem Zentrum mit einem - nicht dargestellten Rohrabschnitt versehen, der eine konische Ausbildung hat.

Die Rosette 19 nimmt in montiertem Zustand einen Adapter 20 auf, der mit einer Kontur 21 versehen ist. Die Kontur 21 an dem Adapter 20 korrespondiert mit einer Kontur 22 an dem dem Griff 13 abgewandten Ende der Welle 16. An dem Adapter 20 ist ein Innengriff 23 angeordnet. Ebenso ist an dem Adapter 20 im Ausführungsbeispiel ein Sicherheitsriegel 24 befestigt. Die Befestigung so- wohl des Innengriffs 23 als auch des Sicherheitsriegels 24 erfolgt mit Hilfe einer Befestigungsschraube 25. Der Innengriff 23 weist eine Bohrung 26 auf.

Das zweite Scharnierteil 2 ist nach Art einer Verschlussbrücke ausgebildet. Es umfasst einen Stift 2', der in zwei Lagerböcken 2" gelagert ist. Der Stift 2' ist in montiertem Zustand des zweiten Scharnierteils 2 parallel zum Türrahmen B ausgerichtet. Die Lageröcke 2" sind jeweils mit Bohrungen versehen, die zum Durchtritt von Schrauben zur Befestigung an dem Türrahmen dienen.

Bei dem erfindungsgemäßen Scharnierverschluss wird das zweite Scharnierteil 2 an der Außenseite des mit der jeweiligen Tür zu verschließenden Raumes am Türrahmen B befestigt. Dies erfolgt mit Hilfe üblicher Befestigungsschrauben, die durch die Bohrungen in den Lagerböcken 2" in den Türrahmen B eingedreht werden. Anschließend wird das erste Scharnierteil 1 auf der Außenseite der Tür A montiert. Dies erfolgt in einfacher Weise durch Zusammenbau des ersten Scharnierteils 1, indem die Montageplatte 4, die Kulissenführung 6, die Zunge 7 sowie das Gehäuse 3 mit Hilfe von Schrauben 27 miteinander verbunden werden. Die so gebildete Kombination der Bauteile wird auf dem äußeren Türblech Aa derart positioniert, dass die Bohrung 5 in der Montageplatte 4 über dem in der Tür befindlichen Loch angeordnet ist. Die Welle 16 durchsetzt in montiertem Zustand die in der Tür befindliche Bohrung. Gleichzeitig ist die Welle 16 von den Rohrteilen 18, 18' umgeben. In diesem Zustand wird der Griff 13 auf das erste Scharnierteil 1 aufgesetzt und mittels der Befestigungsschraube 14 mit der Welle 16, 16' verschraubt. Ebenso wird auf das innere Türblech Ai die Rosette 19 aufgesetzt. Danach werden der Adapter 20, der Innengriff 23 sowie der Sicherheitsriegel 24 montiert. Die Kombination der Bauteile wird mit Hilfe der Befestigungsschraube 25 verschraubt.

Durch das Verschrauben sowohl mit Hilfe der Befestigungsschraube 14 von der Außenseite der Tür als auch mit der Schraube 25 von der Innenseite der Tür wird die Welle 16 angezogen. Aufgrund der konischen Ausbildung des Rohrabschnitts der Rosette 19 sowie der konischen Ausbildung des Rohransatzes auf der der Tür zugewandten Seite der Montageplatte 4 kommt es beim Anziehen der Welle zu einer Spreizung der Rohrteile 18, 18'. Dies ist aufgrund der geschlitzten Ausführung der einander abgewandten Enden der Rohrteile 18, 18' ermöglicht. Die Spreizung bewirkt, dass sich die Türblätter Aa, Ai auf der Innen- und auf der Außenseite der Tür A jeweils an den Rohrteilen 18, 18' abstützen. Dadurch ist verhindert, dass beim Anziehen der Welle 16, also der Befestigung des gesamten Scharnierverschlusses an der Tür, der auf die Türbleche Aa, Ai ausgeübte Druck zu groß ist, um an den Türblechen eine Deformation hervor- zurufen. Vielmehr ist gewährleistet, dass der Hohlraum zwischen dem äußeren Türblech Aa und dem inneren Türblech Ai nicht verkleinert wird. Das Erscheinungsbild der Tür A ist daher vorschriftsmäßig. Auch sind dadurch Undichtigkeiten im Bereich der Beschlagteile durch die Deformation des äußeren Türblechs Aa und/oder des inneren Türblechs Ai verhindert.

Die Betätigung des Scharnierverschlusses in montierter Position erfolgt in einfacher Weise durch Betätigung entweder des Griffs 13 oder des Innengriffs 23. Bei Betätigung einer der beiden Griffe wird aufgrund der mit dem Griff 13 zusammenwirkenden Kontur 17 bzw. der am Adapter 20 vorgesehenen Kontur 21 mit der Kontur 22 der Welle 16 eine Bewegung der Welle 16 hervorgerufen. Durch diese Bewegung erfolgt aufgrund der in der Kulissenführung 6 vorgesehenen Kontur gleichzeitig eine Bewegung der Kulissenführung 6, der mit Hilfe der Kulisse 8 eine Bewegung der Zungen 7 entlang der Längsmittellinie des Gehäuses 3 bewirkt. Im ursprünglich geschlossenen Zustand des Scharnierverschlusses wird bei einem Öffnen des Verschlusses eine Bewegung der Zunge 7 in die von der Verschlussbrücke 2 entgegengesetzte Richtung durchgeführt. Dadurch fährt die Zunge 7 mit ihrem äußersten Ende aus der von der Ver- schlussbrücke 2 gefangenen Position zurück. Dadurch ist die Abdeckung 9 freigegeben, so dass die Tür geöffnet werden kann. Beim Verschließen der Tür erfolgt dieser Vorgang in umgekehrter Reihenfolge. Die Betätigung des Griffes 13 bzw. des Innengriffs 23 führt zu einer Linearbewegung der Zunge 7 in Richtung der Verschlussbrücke 2, so dass der äußerste, der Verschlussbrücke 2 zugewandte Bereich der Zunge 7 unter den in der Verschlussbrücke 2 vorgesehenen Stift 2" fährt. Gleichzeitig ist der Stift 2" in den Schlitzen 11 der Abdeckung 9 gefangen, wodurch die Tür A verriegelt ist.

Aufgrund des erfindungsgemäßen auf der dem Inneren des abzusperrenden Raums vorgesehenen Innengriffs 23 ist erstmalig die Möglichkeit geschaffen, einen Scharnierverschluss bereitzustellen, der auch ein Öffnen der Tür von Innen ermöglicht, was insbesondere in Notfallsituationen bzw. bei einem zufälligen Zuschlagen der Tür es der eingeschlossenen Person ermöglicht, die Tür zu öffnen und selbständig den Raum zu verlassen. Dadurch ist die Gefahr eines Einsperrens reduziert.

Der an der Innenseite vorgesehene Sicherheitsriegel 24 bewirkt dabei, dass beim Öffnen der Tür mithilfe des Griffs 13, also von außen, die Tür nicht ruckartig vollständig nach außen auf schwenkt, beispielsweise in Fällen, in denen in dem durch die Tür verschlossenen Raum ein Überdruck im Verhältnis zur Umgebung außerhalb des Raumes herrscht. In diesem Fall würde zwar die Tür einen Spalt aufspringen; der Sicherheitsriegel 24 verhindert aber ein vollständiges Aufschwenken der Tür. Vielmehr liegt der Sicherheitsriegel 24 an dem Tür- rahmen B von innen an, so dass die Tür A gefangen ist. Ein selbstständiges Aufspringen ist dadurch verhindert. Erst bei einer rückwärts gerichteten Bewegung des Griffs 13 in seine Ausgangsstellung wird der Sicherheitsriegel 24 in eine Position bewegt, die ein Öffnen der Tür ermöglicht.

In Abwandlung des Ausführungsbeispiels besteht auch die Möglichkeit, den erfindungsgemäßen Scharnierverschluss lediglich als Scharnier zu benutzen. In diesem Falle ist ersichtlich die in den Figuren dargestellte Abdeckung 9' ohne die Durchtrittsöffnung 12 ausgeführt. Es kann in diesem Fall auf die gesamte Mechanik für die Griffbetätigung verzichtet werden, insbesondere wird auf den Griff 13 sowie den Innengriff 23, den Sicherheitsriegel 24 sowie alle Teile, die die Beweglichkeit dienen bzw. ein Öffnen und Schließen ermöglichen, verzichtet. Auch besteht in Abwandlung des Ausführungsbeispiels die Möglichkeit, den erfindungsgemäßen Scharnierverschluss nicht mit Hilfe eines Griffs, sondern mit Hilfe eines Werkzeugs zu betätigen. Hierzu ist eine Werkzeugbetätigung 28 einsetzbar, die auf die Durchtrittsöffnung 12 der Abdeckung 9 aufsetzbar ist. Sie übernimmt dann die Funktion des Griffes. Durch die Werkzeugbetätigung 28 ist die Sicherheit gegen missbräuchliches Öffnen der jeweiligen Tür erhöht.

Zur Verbindung benachbarter Scharnierverschlüsse an einer Tür kann eine Stangenverbindung 29 vorgesehen sein. Die Stangenverbindung 29 ist dann einerseits in der Bohrung 26 des Innengriffs 23 an einem unteren Scharnierverschluss, andererseits in einer vergleichbaren Bohrung in einem weiteren - nicht dargestellten - Innengriff an einem oberen Scharnierverschluss angeschlagen (vgl. Figur 4). Hierdurch kann die Verbindung zu einem weiteren an der jeweiligen Tür angebrachten Scharnierverschluss hergestellt werden, wenn zwei oder mehr Scharnierverschlüsse übereinander an einer Tür angeordnet sind. Es kann dann die synchrone Betätigung der miteinander verbundenen Scharnierverschlüsse über lediglich einen Griff erfolgen, sowohl bei einer Betätigung von innen als auch von außen. Über diese Stangenverbindung 29 ist die Möglichkeit geschaffen, insbesondere bei großen oder hoch angeordneten Türen, die mit mehreren Scharnierverschlüsse an einer Seite einer Tür versehen sind, was insbesondere bei großen oder hoch angeordneten Türen üblich ist, über nur einen Griff zu betätigen.

Insgesamt erhöht der erfindungsgemäße Scharnierverschluss die Einsatzmöglichkeiten bekannter Scharnierverschlüsse. Dabei ist vor allen Dingen gewähr- leistet, dass die jeweilige Tür auch von innen zu öffnen ist, was bei bisherigen Scharnierverschlüssen lediglich durch eine Notfallentriegelung der Fall gewesen ist. Ein aktives Ent- und Verriegeln von der Innenseite der Tür war mit den bekannten Scharnierverschlüssen nicht möglich. Folglich ist durch den erfindungsgemäßen Scharnierverschluss sowohl die Sicherheit als auch der Bedienkomfort erhöht. Gleichzeitig bietet der erfindungsgemäß vorgesehene Sicherheitsriegel 24 eine zusätzliche Möglichkeit, die Sicherheit zu erhöhen, weil durch diesen ein selbstständiges Aufspringen der Tür im Falle des Öffnens von außen durch Überdruck im jeweiligen Raum verhindert ist. Darüber hinaus ist mit Hilfe des Innengriffs 23 und der in ihm vorgesehenen Bohrung 26 die Möglichkeit geschaffen, mit Hilfe der Stangenverbindung 29 die Verbindung zu einem weiteren an der jeweiligen Tür angebrachten Scharnierverschluss herzustellen, wie dies aus Figur 4 ersichtlich ist. Über diese Stangenverbindung 29 ist die Möglichkeit geschaffen, im Falle des Vorsehens mehrerer Scharnierverschlüsse an einer Seite einer Tür, was insbesondere bei großen oder hoch an- geordneten Türen üblich ist, die übereinander angeordneten Scharnierverschlüsse über nur einen Griff zu betätigen. Dies hat vor allen Dingen in Fällen Vorteile, in denen einer der beiden Griffe aufgrund der örtlichen Gegebenheiten vom Bediener schlecht erreichbar ist.

### Beispiele

Beispiel 1: Scharnierverschluss bestehend aus einem ersten Scharnierteil (1) zur Befestigung an der Außenseite einer Tür und einem zweiten Scharnierteil (2) zur Befestigung an der Außenseite eines Türrahmens, wobei das erste Scharnierteil (1) eine Betätigungseinrichtung aufweist, mittels derer das erste (1) und das zweite Scharnierteil (2) miteinander ent- und verriegelbar sind, wobei die Betätigungseinrichtung mit einer Welle (16) zusammenwirkt, die geeignet ist, die Tür zu durchsetzen, dadurch gekennzeichnet, dass an dem der Betätigungseinrichtung abgewandten Ende der Welle (16) ein Innengriff (23) angeordnet ist, mittels dessen das erste Scharnierteil (1) und das zweite Scharnierteil (2) miteinander ent- und verriegelbar sind, und dass die Welle (16) von mindestens einem Rohrteil (18, 18') umgeben ist.

Beispiel 2: Scharnierverschluss nach Beispiel 1, dadurch gekennzeichnet, dass das Rohrteil (18, 18') mit Schlitzen versehen sind.

Beispiel 3: Scharnierverschluss nach Beispiel 1 oder 2, dadurch gekennzeichnet, dass der Innengriff (23) an einem Adapter (20) angeordnet ist.

Beispiel 4: Scharnierverschluss nach Beispiel 3, dadurch gekennzeichnet, dass an dem Adapter (20) ein Sicherheitsriegel {24) befestigt ist.

Beispiel 5: Scharnierverschluss nach einem der vorgenannten Beispiele, dadurch gekennzeichnet, dass der Innengriff (23) eine Bohrung (26) aufweist, an der eine Stangenverbindung (29) anschlagbar ist.

Beispiel 6: Scharnierverschluss nach einem der vorgenannten Beispiele, dadurch gekennzeichnet, dass eine Montageplatte (4) vorgesehen ist, auf der eine Zunge (7) angeordnet ist, die eine Kulisse (8) hat, welche in montiertem Zu- stand mit einer Kulissenführung (6) zusammenwirkt.

## Patentansprüche

1. Scharnierverschluss bestehend aus
einem ersten Scharnierteil (1) zur Befestigung an der Außenseite (Aa) einer Tür (A), wobei das erste Scharnierteil (1) eine Abdeckung (9) mit einem Schlitz (11) und einer Durchtrittsöffnung (12) umfasst,
einem zweiten Scharnierteil (2) zur Befestigung an der Außenseite eines Türrahmens, wobei das zweite Scharnierteil (2) ein Stift (2') umfasst,
einem äußeren Griff (13) oder einer Werkzeugbetätigung (28) mittels derer eine Betätigungseinrichtung betrieben werden kann, und
eine Welle (16, 16'), wobei der äußere Griff oder die Werkzeugbetätigung an einem Ende der Welle (16, 16') angeordnet ist, wobei die Welle (16, 16') eine Kontur (17) umfasst, die dazu ausgebildet ist mit dem äußerem Griff (13) oder der Werkzeugbetätigung (28) zusammenzuwirken, so dass eine Drehung des äußeren Griffs oder der Werkzeugbetätigung eine Drehung der Welle (16, 16') verursacht, wobei die Welle (16, 16') dazu angepasst ist sich durch die Durchtrittsöffnung (12) des ersten Scharnierteils (1) zu erstrecken,
wobei, das erste Scharnierteil (1) die Betätigungseinrichtung, durch welche das erste (1) und das zweite Scharnierteil (2) miteinander ent- und verriegelbar sind, umfasst, wobei die Betätigungseinrichtung mit der Welle (16, 16') zusammenwirkt,
wobei die Betätigungseinrichtung
eine Montageplatte (4) zur Befestigung and der Außenseite der Tür, und
eine bewegbare Zunge (7) durch dessen Bewegung das erste Scharnierteil (1) und das zweite Scharnierteil (2) miteinander ent- und verriegelbar sind, umfasst,
wobei die bewegbare Zunge (7) dazu ausgebildet ist, in einem verriegelten Zustand, einen Stift (2') des zweiten Scharnierteils (2) mit dem Schlitz (11) der Abdeckung (9) zu verriegeln, und ferner dazu ausgebildet ist geradlinig entlang einer Längsachse des Scharnierverschlusses weg von dem zweiten Scharnierteil (2) relativ zur Montageplatte (4) in einen entriegelten Zustand bewegt zu werden um den Stift (2') von der Abdeckung (9) des ersten Scharnierteils (1) zu entriegeln,
wobei die bewegbare Zunge (7) eine Kulisse (8) umfasst welche, im montierten Zustand, mit einer Kulissenführung (6) welche and der Welle (16, 16') angeordnet ist, zusammenwirkt, sodass eine Drehung der Welle eine Bewegung der bewegbaren Zunge (7) über die Kulissenführung (6) und die Kulisse (8) verursacht.

2. Scharnierverschluss nach Anspruch 1, **dadurch gekennzeichnet, dass** die Kontur (17) auf der Welle (16, 16') weiter dazu ausgebildet ist mit einer Kontur auf der Kulissenführung (6) an der Welle angeordnet zusammenzuwirken.

3. Scharnierverschluss nach einem der vorgenannten Ansprüche, **dadurch gekennzeichnet, dass** die Welle (16) dazu ausgebildet ist sich durch die Tür zu erstrecken, und der Scharnierverschluss weiter einen inneren Griff (23) umfasst, der an einem Ende der Welle (16) auf einer Innenseite der Tür angeordnet ist, wobei die Betätigungseinrichtung durch eine Drehung der Welle (16) durch den inneren Griff (23) betrieben werden kann.

4. Scharnierverschluss nach Anspruch 3, **dadurch gekennzeichnet, dass** der innere Griff (23) an der Welle (16) via einen Adapter (20) angeordnet ist,
der Adapter umfasst eine Kontur (21) die dazu ausgebildet ist mit einer Kontur (22) der Welle (16) zusammenzuwirken, sodass eine Drehung des inneren Griffes (23) eine Drehung der Welle (16) über den Adapter (20) verursacht.

5. Scharnierverschluss nach einem der Ansprüche 3-4, weiter umfassend eine Rosette (19) dazu ausgebildet auf einer Innenseite (Ai) der Tür (A), gegenüber der Außenseite (Aa) der Tür (A) angeordnet zu werden.

6. Scharnierverschluss nach Anspruch 5, **dadurch gekennzeichnet, dass** die Welle (16) von mindestens einem Rohrteil (18, 18') zwischen der Montageplatte (4) und der Rosette (19) umgeben ist.

7. Scharnierverschluss nach einem der vorgenannten Ansprüche, **dadurch gekennzeichnet, dass** die Durchtrittsöffnung (12) eine kreisförmige Öffnung umgeben von einem Rand ist.
